# FASCICULE DE BREVET EUROPEEN

(11) **EP 0 128 858 B1**
(45) Date de publication et mention de la délivrance du brevet: **13.06.1990**
(21) Numéro de dépôt: 84810149.9
(22) Date de dépôt: 28.03.1984
(51) Int. Cl.: B41J 11/46, B41J 29/40

(54) **Procédé et installation pour le traitement de formulaires dans une imprimante d'ordinateur**
Verfahren und Vorrichtung zur Bearbeitung von Formularen in einer Datenverarbeitungsmaschine
Method and apparatus for handling formes in a data processor printer

(30) Priorité: 31.05.1983 BE 896899
(43) Date de publication de la demande: 19.12.1984
(73) Titulaire: Fraver S.A., Luxembourg (LU)
(72) Inventeur: Schaul, Jean-Paul, L-5290 Neuhaeusgen (LU)
(74) Mandataire: Baggiolini, Raimondo Patent Attorneys

(56) Documents cités:
- CH-A- 608 904
- DE-A- 2 915 356
- FR-A- 2 203 711
- FR-A- 2 439 677
- US-A- 3 926 292
- US-A- 4 011 811
- PATENTS ABSTRACTS OF JAPAN, vol. 6, no. 2 (P-96)[880], 8 janvier 1982 & JP - A - 56 127 286 (CASIO KEISANKI K.K.) 05-10-1981

## Description

La présente invention concerne un procédé et une installation pour acheminer et traiter ou travailler en continu un support souple déformable de préférence vierge, tel qu'une bande en papier stockée en rouleau ou en pli ou analogue, destiné à passer dans une imprimante d'ordinateur avec emploi d'unités autonomes capables de réaliser des impressions différentes en noir ou toute autre couleur pour réaliser une pluralité de feuilles ou documents, en imprimant sur ladite bande des impressions commandées par l'imprimante d'ordinateur en collaboration avec des moyens de lecture et de détection.

Jusqu'à présent, les centres informatiques utilisent toujours des documents pré-imprimés sur un support souple déformable tel qu'une bande par exemple en papier, et l'imprimante de l'ordinateur complète le document pré-imprimé par les données contenues dans la mémoire de l'ordinateur.

Les documents ainsi obtenus peuvent ensuite être façonnés par exemple par une unité autonome de façonnage pouvant réaliser des découpes et/ou perforations. Ces documents peuvent être ensuite remis ou expédiés au destinataire ou rester sous forme de pile, c'est-à-dire en paquet de pile, pour être utilisés sous cette présentation dans différents services ou bureaux.

Pour le cas où les données provenant de l'ordinateur et imprimées au moyen de l'imprimante sont toutes différentes et variables, suivant la programmation voulue, il est actuellement impossible de faire varier à souhait et de manière irrégulièrement programmable des impressions de base et généralement en couleur en fonction du passage dans l'imprimante de l'ordinateur, et donc après celle-ci.

Par exemple, si on se trouve en présence d'une liasse ou d'une bobine de papier pré-imprimés par exemple avec des documents "factures", tous les documents de cette pile ou bobine de documents seront les mêmes, il ne sera pas possible d'y trouver d'autre document à des endroits très différents et irréguliers, qui seraient par exemple: une note d'envoi, une lettre d'accompagnement, une lettre publicitaire, un contrat, et ce dans des coloris différents tandis qu'en outre, des façonnages, tels que des découpes, perforations, pourraient être différents dans ces documents et de manière aléatoire ou irrégulière. D'autre part, on a essayé.d'éliminer la nécessité de partir de bobines ou de liasses de papier pré-imprimé en réalisant cette impression en incorporant une unité d'impression autonome avant l'imprimante de l'ordinateur.

Cependant, bien que cette solution permettre de partir de papier vierge qui peut être utilisé par la suite pour différentes impressions, cette solution présente toujours l'inconvénient de ne permettre la réalisation que d'un même type de document, par exemple des factures et il ne sera pas possible d'y trouver d'autres documents à des endroits très différents et irréguliers, comme indiqué précédemment, comme une note d'envoi, une lettre d'accompagnement, une lettre publicitaire, un contrat, et ce dans de coloris différents ou même des façonnages différents et de manière aléatoire ou irrégulière.

Ainsi, il est nécessaire de procéder à l'impression par passes successives, par exemple tout d'abord une série de factures, puis ensuite d'une série de lettres d'accompagnement puis ensuite de lettres publicitaires, etc. Cette manière de procéder présente l'inconvénient majeur de nécéssiter encore par la suite un mixage des divers documents imprimés pour les réunir dans une même enveloppe pour transmission à leur destinataire.

La présente invention a donc pour but de résoudre ou d'éliminer tous les inconvénients de la technique antérieure en fournissant un nouveau procédé et une nouvelle installation permettant d'acheminer et traiter ou travailler en continu un support souple et déformable de préférence vierge, tel qu'une bande en papier stockée en rouleau ou en pli ou analogue, destiné à passer dans une imprimante d'ordinateur avec emploi d'unités autonomes capables de réaliser des impressions différentes en noir ou toute autrecou- leur pour réaliser une pluralité de feuilles ou documents, en imprimant sur ladite bande des impressions commandées par l'imprimante d'ordinateur en collaboration avec des moyens de lecture et de détection, caractérisé en ce que ladite bande défile dans une succession d'unités autonomes chacune pourvue d'un microprocesseur et de propres moyens d'impression de textes en recto et/ou verso et de moyens de marquage, de lecture et de façonnage.

Le brevet FR-A-2439677 décrit un procédé non continu, parce qu'il faut arrêter l'ensemble plusieurs fois, c.à.d. pour changer les unités autonomes d'impression (clichés), pour le nettoyage et l'encrage du cylindre, etc.

Le procédé selon la présente invention est au contraire parfaitement continu, sans aucun arrêt et sans aucune perte de temps.

Le brevet JP-A-56-127 286 repose sur la lecture de la position des lignes d'édition de l'imprimante.

Une fois le comptage effectué, l'ordre de perforation est accordé. Il s'agit d'un contrôle simple aller et retour et tout repose simplement sur la position des impressions.

Il n'y a pas d'analyse, pas de comparaison, par d'interprétation, pas de calcul, pas de gestion de l'information, pas de commande de mouvement, ni en position, ni en temporisation, comme c'est le cas du procédé et de l'installation selon la présente invention.

Les caractéristiques et avantages de l'invention apparaîtront à la lumière de la description explicative faite en référence aux dessins annexés dans lequels:
-la figure 1 représente schématiquement une installation selon l'invention comprenant par exemple deux unités autonomes d'impressions capables de réaliser deux impressions différentes,
-la figure 2 représente une vue de dessus partielle représentant les marquages pouvant être effectués de préférence par l'imprimante de l'ordinateur,
-les figures 3 à 5 représentent divers documents personnanlisés obtenus par l'installation et le procédé selon l'invention.

En référence à la figure 1, une installation selon l'invention pour acheminer et traiter ou travailler en continu un support soupte déformable qui peut être vierge ou pré-imprimé pour lequel on doit effectuer des impressions ou façonnages complementaires ou partiels, tel qu'une bande par exemple en papier stocké en rouleau ou en pli, ou analogue, est caractérisée en ce qu'elle comprend une ou plusieurs unités autonomes d'impression capables de réaliser des impressions différentes.

Selon l'exemple représenté sur la figure 1, on a une unité d'impression qui comprend deux groupes d'impression G₁ et G₂ permettant de réaliser deux impressions différentes. Naturellement, l'installation selon l'invention peut comprendre un nombre x de groupes d'impression ou un nombre x d'unités d'impression autonomes, permettant de réaliser x impressions différentes; le nombre des unités d'impression est donc quelconque et permet de préférence de réaliser l'impression de n textes différents et/ou de m coloris différents et/ou de p dessins différents. De même, l'installation selon l'invention peut comprendre de la même manière une ou plusieurs unités autonomes de façonnage capables de réaliser des façonnages différents, tels que perforations, découpes, etc.

En référence à la figure 1, on voit que chaque unité ou de préférence groupe G de l'unité 2 comprend un cylindre de travail M et un contre cylindre D monté sur des bras 6 articulés pivotant autour du point F et pourvus de vérins 4 dont le piston 5 est relié au bras 6 de sorte que par actionnement du vérin 4, entre une position en fonctionnement représentée pour le groupe G₂, en appui contre le cylindre de travail M et une position hors fonctionnement représentée pour le groupe G₁ où le contre cylindre D n'est pas en appui contre le cylindre de travail M, comprend que la bande de papier 8, de préférence provenant de l'imprimante de l'ordinateur (non représentée) qui est en permanence en appui contre le contre-cylindre D, peut être sélectivement amenée en appui contre le cylindre de travail M par exemple du group G₂ de l'unité autonome 2 par simple actionnement des vérins 4 de chaque groupe G de chaque unité par des moyens de commande sélective constitués par un microprocesseur P comprenant de préférence une mémoire centrale.

Les moyens de commande sélective peuvent également comprendre avantageusement des moyens de détection H₁, H₂, de marquage sur le support souple tel que les marquages 10, 12, représentés à la figure 2, qui sont de préférence réalisés par l'imprimante de l'ordinateur. Les marquages 10 sont par exemple destinés à commander l'impression désirée et ces marquages 10 sont donc respectivement lus, transmis au microprocesseur P qui, après analyse, donne l'ordre au vérin 4 articulant les cylindres de contre-partie D d'effectuer une rotation en synchronisation parfaite avec le cylindre de travail M et précise la position exacte où doivent se trouver les deux cylindres au moment du contact. Il,- en est de même dans le cas du marquage 12 qui contient les instructions nécessaires à la réalisation du façonnage adéquat.

La présence de marquages sur le support souple 8 peut être remplacée par un programme approprié qui peut être affiché soit manuellement, soit par transfert sur bande magnétique contenant les instructions nécessaires au microprocesseur, ce qui le fait fonctionner de manière irrégulière, cyclique ou aléatoire.

Cette manière de procéder peut être réalisée dans une chaîne intégrée avec une imprimante d'ordinateur. On préfère cependant l'insertion de l'installation selon l'invention dans la chaîne intégrée de l'imprimante de l'ordinateur en direct après le passage dans l'imprimante de l'ordinateur.

Enfin, il peut être prévu un moyen de détection H₃ vérifiant la bonne synchronisation du travail, c'est-à-dire de l'impression d'un texte, d'une coloration, d'un dessin; et/ou du façonnage tel que les perforations, les découpes, etc... suivant un troisième élément qui est le support souple constitué de préférence par une bande de papier. On comprend donc que cette installation permet de réaliser le procédé selon l'invention précédemment mentionné. L'invention permet donc de pouvoir avoir à disposition des feuilles de papier blanc ou éventuellement des impressions ou des façonnages incomplets, de de pouvoir personnaliser chaque document, suivant sa destination après son passage dans l'imprimante, ce qui était absolument impossible jusqu'à présent par le système utilisé dans toutes les imprimeries de papier en continu.

Il est donc possible selon l'invention, sans aucun risque d'erreur, par l'application du procédé et de l'installation selon l'invention, de procéder à l'assemblage ou à la composition d'un ensemble de documents différents par leur présentation, coloris, logos, dessins, textes, perforations, et ce en provenance d'une même bande de papier et se succédant dans l'ordre défini par l'ordinateur au moment du passage au travers de son imprimante.

En effet, l'ordinateur commande en pratique la totalité des opérations puisque soit il réalise un marquage du support souple matérialisant sur le support les informations nécessaires au travail effectué ensuite par les moyens de commande sélective selon la présente invention des diverses unités autonomes, soit on utilise un programme préalablement réalisé et qui peut être transféré sur bandes magnétiques lues par le micro-processeur P, ledit programme étant adapté à partir de la connaissance préalable du programme en mémoire dans l'ordinateur et qui détermine l'ordre et le contenu des messages qui seront imprimés par l'imprimante de l'ordinateur, pour distinguer et personnaliser chacun des documents. Ainsi, l'invention est applicable directement dans le domaine de la bureautique pour distinguer et personnaliser complètement chaque document.

Aucun mixage n'est plus nécessaire car à la suite du travail effectué selon l'invention en utilisant les mêmes fonctions, repères, la même électronique du moins dans ses principes, on peut coupler à la suite les uns des autres des documents tout à fait différents mais destinés à la même personne.

Par contre antérieurement il fallait prendre plusieurs documents dans des piles différentes, après passage en imprimante d'ordinateur, pour les réunir et les mettre dans une même enveloppe, et ce d'une manière manuelle ou automatique.

Les figures 3 à 5 donnent des exemples de réalisation obtenus par l'installation et le procédé selon l'invention.

Un autre exemple de réalisation est le suivant: à la réception d'une bande de papier contenant par exemple onze documents de format A4, en les coupant l'un après l'autre, on va obtenir l'ensemble de toute une correspondance bien spécifique et parfaitement personnalisée.

Le premier document sera par exemple une lettre de présentation coloris rouge. Le deuxième sera une invitation de coloris bleu mais avec perforation d'une partie du document qui devient détachable et en rouge, et devant être retournée à l'expéditeur dûment complétée. Le troisième sera constitué par une facture à fond vert avec une description en noir, suivi de quatre copies identiques dont l'une d'entre elles contient une découpe, etc.

La série suivante peut être composée non pas de onze documents mais de quatre par exemple avec des perforations, des coloris, des découpes qui ne seront plus de tout dans le même order ni sur les mêmes documents.

La série suivante peut être réalisée de même documents tout à fait différents des séries précédentes.

Naturellement, selon l'invention tous les documents peuvent se placer dans une seule bande de papier, l'un après l'autre dans n'importe quel ordre d'impression, celle-ci pouvant être réalisée en recto et/ou verso, coloris différents, textes différents, l'ordre des documents étant variable à l'infini ainsi que les façonnages tels que perforation, découpe dans le document choisi dans la série.

## Revendications

1. Procédé pour acheminer et traiter ou travailler en continu un support souple déformable de préférence vierge, tel qu'une bande en papier (8) stockée en rouleau ou en pli ou analogue, destiné à passer dans une imprimante d'ordinateur avec emploi d'unités autonomes (M) capables de réaliser des impressions différentes en noir ou toute autre couleur pour réaliser une pluralité de feuilles ou documents, en imprimant sur ladite bande des impressions commandées par l'imprimante d'ordinateur en collaboration avec des moyens de lecture et de détection, caractérisé en ce que ladite bande (8) défile dans une succession d'unités autonomes, chacune pourvue d'un microprocesseur (P) et de propres moyens d'impression de textes (M) en recto et/ou verso et de moyens de marquage, de lecture et de façonnage.

2. Procédé selon la revendication 1, caractérisé en ce que les façonnages peuvent être des perforations et/ou des découpages.

3. Procédé selon les revendications 1 et 2, caractérisé en ce que 1', imprimante d'ordinateur imprime en noir ou en une seule couleur, et en ce que le microprocesseur (P) commande dans chacune des unités autonomes le vérin actionnant les bras articulés supportant le contre-cylindre, celui- ci coopérant avec le cylindre d'impression et/ou de façonnage.

4. Installation pour realiser le procédé selon la revendication 1 caractérisé par une succession d'unités autonomes dans lesquelles défile ladite bande (8), chacune pourvue d'un microprocesseur (P) et de propres moyens d'impression des textes en recto ou en verso (M, M) et de moyens de marquage, de lecture et de façonnage.

5. Installation selon la revendication 4, caractérisée en ce que 1' imprimante d'ordinateur imprime en noir ou en une seule couleur, tandis que chacune des successives comporte un microprocesseur (P), un cylindre de travail (M), (d'impression et/ou façonnage) et un contre-cylindre (D) monté sur des bras articulés (6) pivotant autour d'un point d'appui (F) par action d'un vérin (4, 5) commandé par le microprocesseur (P).

## Patentansprüche

1. Verfahren zum kontinuierlichen Befördern oder Bearbeiten eines weichen, verformbaren, vorzugsweise ungebrauchten Trägers, wie ein Papierstreifen (8), der als Rolle oder gefaltet od. dgl. gespeichert und dazu bestimmt ist, in einem Computerdrucker durchzulaufen, welcher selbständige Einheiten (M) verwendet, die imstande sind, verschiedene Aufdrucke in schwarzer oder jeder anderen Farbe herzustellen, um eine Vielzahl von Formularen oder Druckstücken zu fertigen, indem auf den genannten Streifen durch den Computerdrucker im Zusammenwirken mit Lese-und Ermittlungseinrichtungen befohlene Aufdrucke gedruckt werden, dadurch gekennzeichnet, daß der genannte Streifen (8) in einer Aufeinanderfolge von selbständigen Einheiten durchläuft, von denen jede mit einem Mikroprozessor (P) und eigenen Textdruckeinrichtungen (M) auf die Vorderseite und/oder Rückseite sowie mit Einrichtungen zum Markieren, zum Lesen sowie zur Bearbeitung versehen ist.

2. Verfahren nach Anspruch 1, dadurch gekennzeichnet, daß die Bearbeitungen Durchlochungen und/oder Ausstanzungen sein können.

3. Verfahren nach den Ansprüchen 1 und 2, dadurch gekennzeichnet, daß der Computerdrukker in schwarzer oder in einer einzigen Farbe druckt und daß der Mikroprozessor (P) in jeder der selbständigen Einheiten den Hubzylinder steuert, welcher die den Gegenzylinder, der mit dem Druckzylinder und/oder dem Bearbeitungszylinder zusammenarbeitet, tragenden Gelenkarme betätigt.

4. Vorrichtung zur Durchführung des Verfahrens nach Anspruch 1, gekennzeichnet durch eine Folge von selbständigen Einheiten, in denen der genannte Streifen (8) durchläuft, wobei jede mit einem Mikroprozessor (P) und eigenen Einrichtungen (M, M) zum Aufdrucken von Texten auf die Vorder- oder die Rückseite sowie mit Einrichtungen zum Markieren, zum Lesen und zur Bearbeitung versehen ist.

5. Vorrichtung nach Anspruch 4, dadurch gekennzeichnet, daß der Computerdrucker in schwarzer oder einer einzigen Farbe druckt, während jede der nachfolgenden Einheiten einen Mikroprozessor (P), einen Arbeitszylinder (M) (zum Aufdrucken oder zur Bearbeitung) und einen auf den Gelenkarmen (6), die durch die Wirkung eines vom Mikroprozessor (P) gesteuerten Hubzylinders (4, 5) um einen Festpunkt (F) schwenken, gelagerten Gegenzylinder (D) aufweist.

## Claims

1. A method for advancing and treating or working continuously a flexible, deformable preferably blank support such as a paper band (8) stocked in roll or in fold form or the like intended to pass into a computer printer with the use of independent units (M) capable of realizing different printings in black or any other colour for realizing a plurality of sheets or documents by printing on the said band printings controlled by the computer printer in association with reading and detection means, characterized in that the said band (8) passes a succession of independent units each provided with a microprocessor (P) and with their own text printing means (M) recto and/or verso and marking, reading and working means.

2. A method according to claim 1, characterized in that the workings may be perforations and/or cuttings.

3. A method according to claims 1 and 2, characterized in that the computer printer prints in black or in a single colour and in that the microprocessor controls in each of the independent units the jack operating the articulated arms supporting the counter cylinder this latter cooperating with the printing and/or working cylinder.

4. Installation for realizing the method according to claim 1, characterized by a succession of independent units in which the said band (8) passes each unit provided with a microprocessor (P) and its own means for printing texts recto or verso (M, M) and marking, reading and working means.

5. An installation according to claim 4, characterized in that the computer printer prints in black or in a single colour, whilst each of the successive units comprises a microprocessor (P), a (printing and/or working) cylinder (M) and a counter cylinder (D) mounted on articulated arms (6) pivoting about a support point (F) by action of a jack (4, 5) controlled by the microprocessor (P).
